# FASCICULE DE BREVET EUROPEEN

(11) **EP 0 045 711 B1**
(45) Date de publication et mention de la délivrance du brevet: **10.04.1985**
(21) Numéro de dépôt: 81450009.6
(22) Date de dépôt: 31.07.1981
(51) Int. Cl.: E06B 9/36

(54) **Perfectionnements aux stores à bandes verticales**
Markisen mit senkrechten Streifen
Blinds with vertical strips

(30) Priorité: 01.08.1980 FR 8017241
(43) Date de publication de la demande: 10.02.1982
(73) Titulaire: TEXAA Société Anonyme de droit français, F-33130 Begles (FR)
(72) Inventeur: Demptos, Bernard, F-33130 Begles (FR)
(74) Mandataire: Thébault, Jean-Louis

## Description

La présente invention concerne les stores à bandes verticales et, plus particulièrement, un nouveau matériau composite apte à constituer les bandes verticales de tels stores et susceptible de répondre beaucoup mieux que les stores actuellement disponibles sur le marché, notamment aux contraintes exigeantes, en particulier sur les plans phonique et thermique, posées par les enceintes ou studios d'enregistrement, de salles de . spectacle ou de concert etc...

De tels locaux nécessitent des conditions de correction acoustique, d'isolation phonique et d'isolation thermique qui imposent des aménagements adéquats des surfaces intérieures et notamment des ouvertures sur l'extérieur telles que les baies vitrées lorsqu'elles existent.

Il faut, en effet, munir ces vitrages, côté intérieur, d'un élément mobile permettant à volonté d'occulter la lumière, d'isoler des bruits extérieurs, de corriger l'acoustique du local et de l'isoler thermiquement.

Les stores à bandes verticales actuels utilisés souvent à cette fin ne remplissent malheureusement pas toutes ces conditions, car la structure des bandes n'est pas spécifiquement étudiée pour satisfaire au mieux toutes les conditions imposées dans cette application particulière.

La présente invention a précisément pour but de proposer une nouvelle structure de bande pour stores à bandes verticales susceptible de répondre efficacement aux différentes contraintes rencontrées dans les locaux du type ci-dessus et pourvues de baies vitrées ouvrant sur l'extérieur.

A cet effet, l'invention a pour objet un store à bandes verticales caractérisée en ce que chaque bande est constituée d'un sandwich formé d'une couche centrale d'épaisseur comprise entre environ 3 et 10 mm réalisée en un matériau très poreux, à cellules ouvertes et ayant d'excellentes qualités d'absorption phonique et de deux couches rapportées de part et d'autre de la couche centrale et constituée d'un tissu aéré ou film plastique.

Le matériau constitutif de la couche centrale est, par exemple, une mousse de matière plastique telle que le polyuréthane, puis il pourrait être un molleton ou une ouate à base de fibres synthétiques ou naturelles, par exemple fibres minérales contenues sous enveloppe.

Quant au tissu aéré de part et d'autre de la couche centrale, il est avantageusement constitué par un tissu tissé ou à mailles.

D'autres caractéristiques et avantages ressortiront de la description qui va suivre d'un mode de réalisation de la structure selon l'invention, description donnée à titre d'exemple uniquement et en regard du dessin annexé sur lequel:
- Fig. 1 représente une vue en coupe partielle de la structure d'une bande pour stores à bandes verticales selon l'invention, et
- Fig. 2 représente une bande selon l'invention pourvue d'une lisière de finition sur ses tranches verticales.

La structure du matériau composite selon l'invention est illustrée par la fig. 1.

Cette structure en sandwich comprend une couche centrale 1, d'une épaisseur par exemple comprise entre 3 et une dizaine de millimètres.

La couche 1 est en un matériau très poreux, à cellules ouvertes, et ayant d'excellentes qualités d'absorption phonique. Ce matériau est avaffia- geusement une mousse de matière plastique telle polyuréthane. Ce peut être également un molleton ou une ouate à base de fibres synthétiques ou naturelles, des fibres minérales par exemple contenues sous enveloppe.

La couche centrale 1 est prise en sandwich entre deux couches 2 en tissu aéré d'épaisseur généralement identique et nettement inférieure à celle de la couche 1.

La matériau des couches 2 est de préférence un tissu tissé ou à mailles.

Les fonctions essentielles des couches 2 sont de laisser passer les sons, tout en protégeant la matière absorbante 1 et décorant la bande en lui conférant une certaine rigidité suffisante pour assurer une manoeuvre aisée des stores sans empêcher l'enroulement des bandes.

Cette relative rigidité est également assurée par le collage ou thermocollage des couches 2 sur la couche centrale 1, bien que la solidarisation des couches entre elles puisse être assurée par d'autres moyens que le collage.

Par ailleurs, les matériaux constitutifs des couches 1 et 2 sont choisis de façon que les bandes soient ininflammables.

Afin d'assurer une meilleure finition des bandes, le long de leurs flancs verticaux, on prévoit avantageusement une sorte de liseré ou ganse rapporté sur chaque tranche verticale.

La fig. 2 illustre une telle finition à l'aide d'un profilé 3 en matière plastique fixé par exemple par couture sur le bord des deux couches externes 2. Ce profilé pourrait être remplacé par une bande de tissu ou de matière plastique, autocollante par exemple.

Chaque bande est suspendue au rail du store notamment à l'aide de deux barettes transversales (non représentées) clipsées de part et d'autre sur la bande à son extrémité supérieure.

A leur partie inférieure, les bandes comportent, à la manière bien connue, chacun un lest et sont reliées entre elles par des chaînettes.

Les modes de montage et d'emploi des stores équipés de bandes verticales conformes à l'invention sont strictement identiques à ceux des stores traditionnels de ce type.

Les stores munis de bandes selon l'invention assurent à la fois une excellente absorption des bruits venant de l'extérieur et une très bonne atténuation de réverbération à l'intérieur du local ainsi équipé, aussi bien en position jour qu'en position nuit, sans nuire à l'esthétique puisque les bandes sont réversibles. Ils procurent, en outre, une bonne isolation thermique.

Les stores à bandes verticales conformes à l'invention sont particulièrement recommandés non seulement pour l'équipement de locaux dont il a été question plus haut mais, plus généralement, des lieux de réunion, salles polyvalentes, bureaux paysagés, locaux informatiques, salles de conférence, de classe, ainsi que des logements individuels.

## Revendications

1. Store à bandes verticales, caractérisé en ce que chaque bande est constituée d'un sandwich formé d'une couche centrale (1) d'épaisseur comprise entre environ 3 et 10 mm, réalisée en un matériau très poreux, à cellules ouvertes et ayant d'excellentes qualités d'absorption phonique et de deux couches (2) rapportées de part et d'autre de la couche centrale et constituée d'un tissu aéré.

2. Store suivant la revendication 1, caractérisé en ce que le matériau constitutif de la couche centrale (1) est une mousse de matière plastique telle que le polyuréthane.

3. Store suivant la revendication 1, caractérisé en ce que le matériau constitutif de la couche centrale (1) est un molleton ou ouate à base de fibres naturelles ou synthétiques.

4. Store suivant la revendication 3, caractérisé en ce que lesdites fibres sont des fibres minérales contenues sous enveloppe.

5. Store suivant l'une des revendications 1 à 4, caractérisé en ce que le tissu aéré des deux couches externes (2) est un tissu tissé ou à mailles.

6. Store suivant l'une des revendications 1 à 5, caractérisé en ce que les différentes couches (1, 2) sont assemblées par collage ou thermocollage.

7. Store suivant l'une des revendications 1 à 6, caractérisé en ce que les tranches verticales sont recouvertes d'une ganse ou liseré rapporté.

8. Store suivant la revendication 7, caractérisé en ce que ladite ganse est constituée par un profilé (3) en matière plastique cousu ou collé.

## Claims

1. A blind with vertical strips, characterised in that each strip consists of a sandwich formed by a central layer (1) having a thickness of from about 3 to 10 mm, made up of a very porous material with open cells and having excellent phonic absorption qualities, and by two layers (2) attached on either side of the central layer and consisting of an aerated material.

2. A blind according to claim 1, characterised in that the material constituting the central layer (1) is a foam consisting of plastics materials such as polyurethane.

3. A blind according to claim 1, characterised in that the material constituting the central layer (1) is a molleton or wadding based on natural or synthetic fibres.

4. A blind according to claim 3, characterised in that the said fibres are mineral fibres contained in a sheath.

5. A blind according to one of claims 1 to 4, characterised in that the aerated material of the two outer layers (2) is a woven or meshed material.

6. A blind according to one of claims 1 to 5, characterised in that the different layers (1, 2) are assembled by adhesive bonding or by heat sealing.

7. A blind according to one of claims 1 to 6, characterised in that the vertical strips are covered by a cord or binding which has been attached.

8. A blind according to claim 7, characterised in that the said round cord consists of a profile (3) of sewn or bonded plastics material.

## Patentansprüche

1. Markise mit senkrechten Streifen, dadurch gekennzeichnet, dass jeder Streifen aus einem Sandwich gebildet aus einer mittleren Schicht (1) einer Stärke zwischen etwa 3 und 10 mm realisiert aus einem sehr porösen Material mit offenen Poren und ausgezeichnete Schallabsorptionsqualitäten besitzend und zwei Schichten (2) besteht, dieauf beiden Seiten der mittleren Schicht angebracht sind und aus einem luftigen Stoff bestehen.

2. Markise nach Anspruch 1, dadurch gekennzeichnet, dass das Material, das die mittlere Schicht (1) bildet, ein Schaum aus Plastikmaterial wie Polyurethan ist.

3. Markise nach Anspruch 1, dadurch gekennzeichnet, dass das Material, das die mittlere Schicht (1) bildet, ein Molton oder Watte auf der Basis von natürlichen oder synthetischen Fasern ist.

4. Markise nach Anspruch 3, dadurch gekennzeichnet, dass die besagten Fasern Mineralfasern sind, die in einer Umhüllung enthalten sind.

5. Markise nach einem der Ansprüche 1 bis 4, dadurch gekennzeichnet, dass das luftige Gewebe der beiden äusseren Schichten (2) ein gewebter aus Maschen bestehender Stoff ist.

6. Markise nach einem der Ansprüche 1 bis 5, dadurch gekennzeichnet, dass die verschiedenen Schichten (1, 2) durch Kleben oder Thermokleben miteinander verbunden sind.

7. Markise nach einem der Ansprüche 1 bis 6, dadurch gekennzeichnet, dass die vertikalen Schnitte mit einem angebrachten Band oder Borte abgedeckt sind.

8. Markise nach Anspruch 7, dadurch gekennzeichnet, dass das besagte Band aus einem angehefteten oder angeklebten Profil (3) aus Plastikmaterial gebildet ist.
